# EUROPÄISCHE PATENTANMELDUNG

(11) **EP 0 099 325 A1**
(43) Veröffentlichungstag der Anmeldung: **25.01.1984**
(21) Anmeldenummer: 83730061.5
(22) Anmeldetag: 29.06.1983
(51) Int. Cl.: B25B 25/00

(54) **Klemmzangenkopf**

(30) Priorität: 13.07.1982 DE 3226546
(71) Anmelder: MANNESMANN Aktiengesellschaft, D-40027 Düsseldorf (DE)
(72) Erfinder: Janssen, Manfred, Dr.-Ing., D-4150 Krefeld (DE); Schmidt, Volker, Dr.-Ing., D-4330 Mülheim (DE); Bachmann, Theodor, D-4018 Langenfeld (DE)
(74) Vertreter: Meissner, Peter E., Dipl.-Ing.

(57) **Zusammenfassung**

Die Erfindung betrifft einen Klemmzangenkopf zum Verpressen und Lösen von Rohrklemmen mit längsgerichteten Klemmieisten. Um einen Klemmzangenkopf zum Vepressen und Lösen von Rohrklemmen mit längsgerichteten Klemmleisten zu schaffen, mit dem durch Auswechseln der Werkzeuge die Rohrklemmen verpreßt und gelöst werden können, werden auswechselbare, konisch ausgebildete, aufeinander zuweisende Klemm-bzw. Schneidbacken (1+2) und einem im rechten Winkel zu den Backen auf die Klemmleiste einwirkenden zentralen Preßstempel (3).

## Beschreibung

Die Erfindung betrifft einen Klemmzangenkopf zum Verpressen und Lösen von Rohrklemmen, die mit längsgerichteten Klemmleisten versehen sind.

Es sind Klemmzangenköpfe bekannt, die in einer Ebene wie eine Kneifzange verpressen. Nach der US-PS 3402436 ist auch ein Klemmzangenkopf bekannt, der senkrecht zur Klemmebene gegen einen feststehenden Dorn arbeitet und dadurch die Verformung der Schlaufe begrenzt.

Es sind weiterhin Klemmzangenköpfe bekannt, die Blech durchtrennen. Mit keiner der bekannten Klemmzangenköpfe ist ein Verpressen und Schneiden sowie ein Drücken senkrecht zur Verpressebene möglich.

Aufgabe der Erfindung ist es, einen Klemmzangenkopf zum Verpressen und Lösen von Rohrklemmen mit längsgerichteten Klemmleisten zu schaffen, mit dem durch Auswechseln der Werkzeuge die Rohrklemmen verpreßt und gelöst werden können.

Zur Lösung dieser Aufgabe wird erfindungsgemäß ein Klemmzangenkopf zum Verpressen und Lösen von Rohrklemmen vorgeschlagen, wie er in den Patentansprüchen beschrieben ist.

Der wesentliche Vorteil des erfindungsgemäßen Klemmzangenkopfes liegt in der universellen Verwendung und in der einfachen Handhabung, wobei je nach Aufgabe, d.h.

Verpressen oder Lösen, lediglich die werkzeuge ausgewechselt werden müssen. Des weiteren wird durch die Anordnung eines zentral wirkenden Preßstempels die vorstehende Klemmleiste derart verpreßt, daß die Außenmaße der Klemme wirkungsvoll verringert und die Längsstabilität erheblich erhöht wird.

In den beigefügten Zeichnungen ist eine mögliche Ausführungsform für einen Klemmzangenkopf schematisch dargestellt.

Es zeigen:
Fig. 1 eine schematische Darstellung eines Klemmwerkzeuges mit Klemmzangenkopf,
Fig. 2 die geöffnete Stellung des Klemmzangenkopfes;
Fig. 3 den Klemmzangenkopf nach Beendigung des Verpressens;
Fig. 4 den Klemmzangenkopf in Schneidenstellung beim Abtrennen der Ausbuchtung zum Lösen der Klemmverbindung;
Fig. 5 Teilansicht und Querschnitt einer Klemmbacke;
Fig. 6 Teilansicht und Querschnitt einer Klemmbacke mit rippenartigen Wulsten;
Fig. 7 Teilansicht und Querschnitt eines Schneidbackenpaares;
Fig. 8 die Ansicht einer mit dem Klemmzangenkopf hergestellten Rohrklemmverbindung im Teilschnitt;
Fig. 9 den Teillängsschnitt durch Figur 8 auf der Linie A/B.

Die in Figur 1 dargestellte Klemmzange mit dem erfindungsgemäßen Klemmzangenkopf besteht aus den Klemmbacken 1 und 2 und em Preßstempel 3.

Die Klemm- bzw. Schneidbacken 1 und 2 werden in Gleitbacken 13 aufgenommen und über ein Führungsstück 12, Haltebolzen 14 mit dem Gehäuse 15 verbunden. Das Gehäuse 15 nimmt ein an sich bekanntes Kniehebelsystem 16 auf, welches im Zusammenwirken mit dem Stangenkopf 17, einem Druckzylinder 18, einer Kolbenstange 19, die Hubbewegung und die Preßkraft bewirkt.

In Figur 2 ist der Klemmzangenkopf mit den Klemmbacken 1 und dem Preßstempel 3 gezeigt.

Figur 3 zeigt mit den Pfeilen 4 die Bewegungsrichtung der Klemmbacken 1 und mit Pfeil 5 die Bewegungsrichtung des Preßstempels 3.

Figur 4 zeigt die Schneidbacken 2 beim Trennen der Verbindung.

In den Figuren 5 und 6 sind mögliche Ausführungsformen der Klemmbacken 1 dargestellt, die in Figur 6 mit rippenartigen Wulsten 6 ausgestattet sind.

### Figur ? zeigt die Schneidbacken 2.

In den Figuren 8 und 9 ist ein Querschnitt nach dem Verpressen dargestellt, wobei die Rohrenden 10 mit dem Klemmantel 9 derart verbunden sind, daß flächenhafte von der Rohrform abweichende Abplattungen 7 entstehen, die ggf. noch Einbuchtungen 8 aufweisen können.

In den Zeichnungen Figur 2 ist die geöffnete Stellung der Klemmbacken 1 und die hintere Endlage des Preßstempels 3 dargestellt. Die rohrförmige Klemme mit den zu verbindenden Rohrenden liegt im Klemmzangenkopf. Bei der Verpressung bewegen sich die Klemmbacken 1 in Pfeilrichtung 4 und der Preßstempel 3 in Pfeilrichtung 5, wodurch eine kompakte Rohrklemmverbindung hergestellt wird. Die Arbeitsendstellung wird in Figur 3 gezeigt. Das Lösen der Klemmverbindung erfolgt durch Abtrennen der Ausbuchtung des Klemmantels durch die Schneidbacken 2. Der Preßstempel 3 kommt hierbei nicht zur Wirkung, da die Gleitbacken 13 nicht bis in ihre Endstellung gelangen. Die Schneidbacken 2 sind etwas größer als die Klemmbacken 1.

Eine der Schneidbacken weist (bei der dargestellten Ausführung) eine Schneidkante auf, während die zugehörige zweite Schneidbacke mit einer Druckfläche versehen ist. Selbstverständlich können auch beide Schneidbacken Schneidkanten aufweisen.

## Patentansprüche

1. Klemmzangenkopf zum Verpressen und Lösen von Rohrklemmen mit längsgerichteten Klemmleisten, gekennzeichnet durch auswechselbare konisch ausgebildete, aufeinander zuweisende Klemm- bzw. Schneidbacken (1+2) und einem im rechten Winkel zu den Backen auf die Klemmleiste einwirkenden zentralen Preßstempel (3).

2. Klemmzangenkopf nach Anspruch 1, dadurch gekennzeichnet, daß die Klemmbacken (1) mit Profilierungen (6) versehen sind.
